# EUROPÄISCHE PATENTSCHRIFT

(11) **EP 1 744 882 B1**
(45) Veröffentlichungstag und Bekanntmachung des Hinweises auf die Patenterteilung: **09.12.2009**
(21) Anmeldenummer: 05745703.8
(22) Anmeldetag: 04.05.2005
(51) Int. Cl.: B41F 23/04, F26B 3/28, B01J 19/12

(54) **BESTRAHLUNGSEINRICHTUNG**
RADIATION APPARATUS
DISPOSITIF D'EXPOSITION AUX RAYONS ULTRAVIOLETS

(30) Priorität: 04.05.2004 DE 102004021845
(43) Veröffentlichungstag der Anmeldung: 24.01.2007
(73) Patentinhaber: Eltosch Torsten Schmidt GmbH, 22419 Hamburg (DE)
(72) Erfinder: GAUS, Rainer, 83703 Gmund (DE); MOHR, Wolfgang, 25469 Halstenbek (DE); GESELL, Günther, 83071 Stephanskirchen (DE); KLINGENBERG, Thomas, 22844 Norderstedt (DE)
(74) Vertreter: Heinze, Ekkehard
(86) Internationale Anmeldenummer: PCT/EP2005/004888
(87) Internationale Veröffentlichungsnummer: WO 2005/105448

(56) Entgegenhaltungen:
- DE-A1- 4 301 718
- DE-A1- 10 243 577
- GB-A- 1 489 183
- US-A- 4 005 135
- US-A- 4 048 490
- "UV- UND INERT-UV-TECHNOLOGIE FUER DEN OFFSETDRUCKPROZESS" DEUTSCHER DRUCKER, DEUTSCHER DRUCKER VERLAGSGESELLSCHAFT, OSTFILDERN, DE, Bd. 40, Nr. 34, 21. Oktober 2004 (2004-10-21), Seite 46,51, XP001214791 ISSN: 0012-1096

## Beschreibung

Die Erfindung betrifft eine Bestrahlungseinrichtung nach dem Oberbegriff von Anspruch 1 sowie Verwendungen einer solchen.

Bestrahlungseinrichtungen dieser Art oder eines ähnlichen Typs sind aus dem Stand der Technik bekannt.

So lehrt US 4,019,062 eine technische UV-Bestrahlungseinheit mit Kurzbogen-UV-Lampen, diesen jeweils benachbarten paraboloidischen Reflektoren und einem drehbaren konkav-sphärischen Reflektor, der die UV-Strahlung auf einen voreinstellbaren Bereich eines zu behandelnden Substrates fokussiert.

Aus US 4,644,899 ist eine Vorrichtung zur UV-Polymerisation von Beschichtungsmaterialien bekannt, die einen teildurchlässigen, drehbaren Spiegel aufweist, welcher IR-Strahlungsanteile des eingesetzten UV-Strahlers hindurch und auf eine Kühleinrichtung treffen lässt, während die bearbeitungs-wirksamen UV-Anteile reflektiert und auf die Oberfläche eines unter der Bestrahlungseinrichtung hindurchlaufenden Substrates gelenkt werden.

Eine ähnliche Bestrahlungseinrichtung ist auch in der US 4,864,145 im Detail beschrieben.

Die DE 102 43 577 A1 zeigt und beschreibt ebenfalls eine ähnliche UV-Bestrählungseinrichtung, bei der eine Verstellung des steuerbaren Reflektors in eine zur Strahlenaufsatzfläche des der Strahlungsquelle unmittelbar zugeordneten (insbesondere parabolischen) Reflektors parallele oder senkrechte Abschalt-Stellung vorgesehen ist.

Aus der DE 103 33 664 A1 ist eine Vorrichtung zum Härten von Substanzen auf einem Substrat bekannt, die ebenfalls wesentliche Merkmale einer derartigen Bestrahlungseinrichtung aufweist und bei der insbesondere Reflektoren vorgesehen sind, deren der UV-Strahlungsquelle zugewandte Oberfläche andere optische Eigenschaften aufweist als die einem Trägerkörper zugewandte Oberfläche. Die Tragkonstruktion des Gehäuses ist bevorzugt aus einem Aluminium-Strangpressprofil gebildet, und die Reflektoren sind insbesondere auf einen aktiv gekühlten Trägerkörper aufgeschraubt.

Diese bekannten Bestrahlungseinrichtungen schöpfen das Potential des zugrundeliegenden Funktionsprinzips nicht vollständig aus.

Der Erfindung liegt daher die Aufgabe der Bereitstellung einer verbesserten, insbesondere schnell und wirksam steuerbaren und eine hohe Lebensdauer aufweisenden Bestrahlungseinrichtung der gattungsgemäßen Art zugrunde, die zudem rationell und kostengünstig herstellbar ist.

Diese Aufgabe wird in relativ unabhängigen Ausprägungen des Erfindungsgedankens durch Bestrahlungseinrichtungen mit den Merkmalen der Ansprüche 1, 10, 19 und 23 gelöst. Zweckmäßige Fortbildungen des Erfindungsgedankens in seinen verschiedenen selbständigen Ausprägungen sind Gegenstand der abhängigen Ansprüche.

Gemäß einem ersten Aspekt der Erfindung weist die vorgeschlagene Bestrahlungseinrichtung zwei - vorzugsweise gleichartige - Strahlungsquellen auf, deren bearbeitungswirksame Strahlung durch einen gemeinsamen, zentralen steuerbaren Reflektor im Betriebszustand auf das zu beaufschlagende Substrat gelenkt wird, während der gleiche Reflektor in einer Abschalt-Stellung die Strahlung beider Strahlungsquellen vom Substrat fern hält. Die vorgeschlagene Lösung bietet gegenüber bekannten Bestrahlungseinrichtungen eine wesentlich vergrößerte Flexibilität in der Anpassung auf spezifische Leistungen von ca. 15 W/cm bis zu etwa 240 W/cm. Bei Einsatz einer geeigneten Reflektorgeometrie ergibt sich für viele Bearbeitungszwecke durch das Zusammenwirken zweier Strahlungsquellen ein optimales Verhältnis zwischen Intensität und Energieverteilung auf dem zu bearbeitenden (insbesondere zu vernetzenden bzw. zu härtenden) Substrat. Das Strahlungsprofil kann in einfacher Weise durch die Geometrie des steuerbaren Reflektors (Umlenkspiegels) in einem Weitenbereich verändert werden, ohne dass andere Komponenten der Bestrahlungseinrichtung notwendigerweise ebenfalls verändert werden müssten.

Die Nutzung des steuerbaren Reflektors als Verschluss (Shutter) ermöglicht, zusammen mit der im Abschaltfall üblichen Reduzierung der Strahlerleistung der Strahlungsquellen, einen zeitlich praktisch unbegrenzten Standby-Betrieb.

In einer bevorzugten Ausgestaltung der Erfindung ist vorgesehen, dass die Strahlungsquellen, der steuerbare Reflektor und das Gehäuse profilartig langgestreckt ausgebildet sind. Des weiteren ist vorgesehen, dass der steuerbare Reflektor und/oder die Hilfsreflektoren und/oder die Endreflektorabschnitte eine gekrümmte Reflektorfläche haben. Es versteht sich, dass mit einer geeigneten Krümmung, speziell vom teil-parabolischen oder teil-elliptischen Typ, ein im wesentlichen linienförmiger Strahler in günstiger Weise auf ein großflächiges Werkstück abgebildet werden kann.

In einer bevorzugten Ausgestaltung der Erfindung ist weiterhin vorgesehen, dass genau zwei Strahlungsquellen gleichen Typs beidseits eines spiegelsymmetrisch ausgeführten steuerbaren Reflektors angeordnet sind. Bei dieser Ausgestaltung ist das auf dem Substrat erzeugte Strahlungsfeld besonders leicht vorbestimmbar. Bei separater Ansteuerbarkeit der beiden Strahlungsquellen ergibt sich in Einsatzfällen, bei denen nur die Leistung eines Strahlers benötigt wird, eine verdoppelte Produktionseinsatzzeit der Bestrahlungseinrichtung.

In einer anderen bevorzugten Ausgestaltung der Erfindung ist vorgesehen, dass der steuerbare Reflektor zwischen der ersten und zweiten Stellung drehbar ist und die Antriebseinrichtung einen, insbesondere elektromotorischen oder pneumatischen, Drehsteller aufweist. Diese Ausführung baut besonders kompakt, was von besonderem Vorteil bei Anwendungen mit geringem verfügbarem Bauraum ist - etwa bei Druckmaschinen.

In einer weiteren Ausgestaltung der Erfindung ist vorgesehen, dass in dem Winkelbereich um die Strahlungsquellen, der nicht von Reflektorflächen des steuerbaren Reflektors eingenommen ist, je mindestens ein langgestreckter, insbesondere wellenselektiver, Hilfsreflektor angeordnet ist, welcher Bearbeitungsstrahlung im wesentlichen zum steuerbaren Reflektor hin lenkt. Werden diese Hilfsreflektoren in der Weise wellenlängenselektiv ausgeführt, dass ihr Reflexionsvermögen für die eigentliche Bearbeitungsstrahlung höher ist als dasjenige für nicht dem Bearbeitungszweck dienende Strahlungsanteile, insbesondere unerwünschte Wärmestrahlung, kann die thermische Belastung eines empfindlichen Substrats weiter reduziert werden. Auch eine nicht wellenlängenselektive Ausführung kann aber bereits aus Gründen der optimalen Energieausnutzung der erzeugten Strahlung erheblich vorteilhaft sein.

In einer energetisch besonders effizienten und zudem wartungsfreundlichen Ausgestaltung der Erfindung ist vorgesehen, dass in den Raumbereichen oberhalb und unterhalb der ersten bzw. zweiten Strahlungsquelle je ein oberer und unterer Hilfs-reflektor vorgesehen ist, die im Querschnitt insbesondere eine ungleichschenklige annähernde U-Form aufweisen.

In einer weiteren bevorzugten Ausgestaltung der Erfindung ist vorgesehen, dass den Enden jeder Strahlungsquelle ein Endreflektorabschnitt zugeordnet ist. Hierdurch wird einerseits eine optimierte Geometrie des auf dem Substrat erzeugten Strahlungsfeldes speziell in den Strahlungsquellen-Endbereichen und zum anderen eine höhere Energieeffizienz erreicht.

In einer zweckmäßigen Ausgestaltung der Erfindung ist vorgesehen, dass der steuerbare Reflektor und/oder die Hilfsreflektoren und/oder die Endreflektorabschnitte jeweils mindestens einen Kühlmittelkanal zum Hindurchleiten eines Kühlfluids aufweisen. Bei den meisten großtechnischen Anwendungen werden Strahlungsquellen mit einer solch hohen Leistung eingesetzt, dass schon aus Lebensdauergründen eine aktive Kühlung der am stärksten mit Strahlung beaufschlagten Vorrichtungskomponenten erforderlich ist. Für viele Fälle ist hierbei eine Flüssigkeitskühlung erforderlich, so dass die Kühlmittelkanäle für ein flüssiges Kühlmittel zu dimensionieren und die Anschlüsse entsprechend auszuführen sind.

Gemäß einem zweiten relativ selbständigen Aspekt der Erfindung wird vorgeschlagen, dass der steuerbare Reflektor mindestens eine lösbar in eine Tragstruktur eingefügte Reflektorfläche aufweist. Dies ermöglicht es in einfacher Weise, für verschiedene konkrete geometrische Konfigurationen einige wenige Typen von Tragelementen zu verwenden und gleichwohl durch Einsatz verschieden geformter Reflektorflächen, viele Applikationen abzudecken.

In einer ersten zweckmäßigen Fortbildung dieses Aspektes der Erfindung ist vorgesehen, dass der oder jeder Strahlungsquelle ortsfest ein Hilfsreflektor zugeordnet ist, welcher ebenfalls mindestens eine lösbar eingefügte Reflektorfläche aufweist, die Bearbeitungsstrahlung im wesentlichen zum steuerbaren Reflektor hin lenkt. Die Kombination von steuerbarem Reflektor und Hilfsreflektor(en) mit gleichermaßen variabel wählbaren Reflektorflächen bietet eine besonders hohe Variabilität in der Realisierung gewünschter Strahlungsdichteverteilungen und sonstiger Bestrahlungsparameter.

In zweckmäßigen Ausführungen sind die separat gefertigten und in Tragelemente eingefügten Reflektorflächen Metallbleche mit durch Formgebung festgelegter und/oder sich im eingefügten Zustand einstellender Krümmungsgestalt und wahlweise geeigneten (ggf. unterschiedlichen) Beschichtungen der Vorder- und/oder Rückseite. Alternativ können beispielsweise Glas-Reflektoren mit reflektierender und insbesondere selektiv reflektierender bzw. dichroitischer Beschichtung zum Einsatz kommen.

In einer weiteren zweckmäßigen Fortbildung ist vorgesehen, dass das oder jedes Tragelement als Strangpress- oder Stranggussprofil ausgebildet ist, und insbesondere aus Aluminium oder einer Aluminiumlegierung besteht. In einer weiteren zweckmäßigen Fortbildung ist vorgesehen, dass die oder jede Reflektorfläche durch eine Rast- oder Schnappverbindung im jeweiligen Tragelement gehalten ist.

Eine bevorzugte Ausgestaltung beider o.g. Erfindungsgedanken sieht vor, dass der steuerbare Reflektor in Längsrichtung unterteilt ist, wobei mindestens ein erstes und zweites Teil unabhängig voneinander bewegbar sind derart, dass im Betrieb der Vorrichtung wahlweise nur eines hiervon in der ersten, das andere aber in der zweiten Stellung ist. Dies ermöglicht in äußerst einfacher und effizienter Weise eine sogenannte "Formatabschaltung" in Druckmaschinen, in denen Bedruckstoffe verschiedener Breiten bedruckt werden. Eine solche Anpassung hat den Vorteil, dass durch die Bestrahlungseinrichtung nur im wirklich benötigten Umfang Strahlung in die Bearbeitungsanlage (z.B. Druckmaschine) eingetragen und eine unnötige Erwärmung von nicht mit einem Werkstück bedeckten Maschinenabschnitten vermieden wird.

In einer ersten Variante ist diese Ausführung so ausgestaltet, dass zwischen dem ersten und zweiten Teil des steuerbaren Reflektors ein bewegungsrichtungsabhängig wirkender Mitnehmer vorgesehen ist, der das zweite Teil nur in einer Bewegungsrichtung mit dem ersten Teil mitnimmt, in einer anderen Bewegungsrichtung aber nicht mitnimmt. Hierbei sind insbesondere das erste und zweite Teil auf einer gemeinsamen Achse drehbar und der Mitnehmer wirkt drehsinn-abhängig.

In einer anderen Variante ist diese Fortbildung so ausgestaltet, dass das erste und zweite Teil auf einer gemeinsamen Hohlwelle gelagert und über diese bzw. ein darin aufgenommenes separates Kraftübertragungselement getrennt antreibbar sind.

Gemäß einem weiteren relativ unabhängigen Erfindungsaspekt ist der oder jeder Strahlungsquelle mindestens ein in eine Wartungsstellung klapp- oder verschiebbare Hilfsreflektor zugeordnet. Dieser kann insbesondere zugleich ein Gehäuseteil bilden - das ist im Sinne dieser Variante aber nicht zwingend erforderlich. In jedem Fall wird durch Abklappen oder Verschieben des Hilfsreflektors die jeweilige Strahlungsquelle zugänglich und kann problemlos ausgetauscht oder ggf. auch gereinigt werden.

Eine erste bevorzugte Ausgestaltung sieht vor, dass der Hilfsreflektor so gestaltet und gelagert ist, dass durch das Abklappen oder Verschieben desselben die Strahlungsquelle in zum Auswechseln derselben hinreichendem Maße zugänglich wird. In einer hierzu alternativen Ausführung ist vorgesehen, dass der oder jeder Strahlungsquelle zwei jeweils zugleich ein Gehäuseteil bildende, klapp- oder verschiebbare Hilfsreflektoren zugeordnet und diese derart gestaltet und gelagert sind, dass durch das Abklappen derselben die Strahlungsquelle in zum Auswechseln derselben hinreichendem Maße zugänglich wird.

Beiden Ausführungen ist gemeinsam, dass zweckmäßigerweise der oder jeder klapp- bzw. verschiebbare Hilfsreflektor durch eine Rast- bzw. Schnappverbindung an einem ortsfesten Gehäuseteil in Betriebsstellung gehalten ist.

Eine weitere relativ unabhängige Ausbildung der Erfindung sieht vor, dass in jener Abstrahlrichtung des steuerbaren Reflektors, in der die Bearbeitungsstrahlung vom Substrat weggelenkt wird, ein aktiv gekühlter Strahlungsabsorber angeordnet ist. Mit dieser Anordnung wird vermieden, dass die auch im Abschaltfall zwar in der Intensität reduzierte, aber noch eine erhebliche Intensität aufweisende Strahlung aus der entsprechenden Anlage ohne weiteres abgestrahlt wird - was schon unter Arbeitsschutz-Gesichtspunkten, aber auch wegen möglicher thermischer Schädigungen benachbarter Anlagenteile bedenklich ist.

Hierbei weist insbesondere der Strahlungsabsorber einen Kühlfluidkanal auf, dessen dem steuerbaren Reflektor zugewandte Oberfläche ein hohes Absorptionsvermögen für die Strahlung der Strahlungsquelle(n) aufweist. Insbesondere ist vorgesehen, dass der Kühlfluidkanal des Strahlungsabsorbers als Kühlluftkanal ausgeführt und dimensioniert ist.

In einer zweckmäßigen konstruktiven Ausführung ist der Kühlfluidkanal (mit entsprechend stabiler Wandung) derart ausgestaltet, dass er den mechanischen Träger der gesamten Bestrahlungseinrichtung bildet. Dann ist insbesondere mindestens ein Teil der Hilfsreflektoren klapp- oder verschiebbar daran montiert, und auch die Halterung und Kontaktierung der Strahlungsquellen ist dann im Bereich des Kühlfluidkanals angebracht. Zudem kann der Kühlfluidkanal, speziell in seiner Ausbildung als Luftkanal, den Antrieb des steuerbaren Reflektors samt elektronischer Ansteuerung, elektrischer Versorgungsleitungen und Mess- bzw. Überwachungsorgane sowie deren Signalleitungen aufnehmen.

Zur Realisierung der erwähnten Trag- und Versorgungskanalfunktion ist an den Enden des Absorbersystems jeweils eine konstruktiv aufwendig gestaltete Abschluss- bzw. Kopfplatte vorgesehen, die die mechanische Verbindung der Komponenten miteinander, die Verbindung der einzelnen Kühlfluidkanäle, die Drehpunkte für schwenk- bzw. klappbare Komponenten und die Aufnahme und Kontaktierung der Strahlungsquellen realisiert.

An der Außenseite dieser Abschlussplatten sind Adapter für eine mechanische Befestigung der Bestrahlungseinrichtung in einer Gesamtanlage sowie die erforderlichen Ver- und Entsorgungs-Verbindungen (Luft, ggf. Wasser, Hochspannung, Abluft, Steuer- und Überwachungsleitungen) angebracht. Auch zumindest ein Teil der Hilfsreflektoren bzw. -absorber ist in einer zweckmäßigen konstruktiven Ausführung drehbar zwischen den Kopfplatten gelagert. Über das Drehgelenk wird hierbei gleichzeitig eine Kühlwasserzufuhr realisiert.

Die nachfolgend erwähnten Ausgestaltungen sind in mehr oder weniger vorteilhafter Weise bei allen oben erläuterten Ausprägungsformen der Erfindung einsetzbar:

Insbesondere ist die oder jede Strahlungsquelle ein Mittel- oder Hochdruck-UV-Strahler. Hierbei ist vorzugsweise vorgesehen, dass der wellenlängenselektive steuerbare Reflektor und/oder Hilfsreflektor einen hohen Reflexionskoeffizienten im UV-Bereich und einen wesentlich niedrigeren Reflexionskoeffizienten im IR-Bereich hat. Grundsätzlich sind - für spezielle Anwendungen - auch andere Arten von Wellenlängenselektivität potentiell bedeutsam, unter dem oben erörterten Aspekt einer möglichst weitgehenden Fernhaltung von Wärmestrahlung bei vielen Anwendungen von UV-Trocknungs-/Vernetzungsprozessen hat aber diese UV-/IR-Selektivität besondere Bedeutung. In an sich bekannter Weise ist sie durch Beschichtung der Reflektoroberfläche(n) mit einer dichroitischen Schicht realisierbar.

In Verbindung mit dem weiter oben erwähnten Aspekt des Aufbaus wenigstens eines Teiles der Reflektoren aus einem Tragelement und in diese (insbesondere lösbar) eingefügten Reflektorflächen ergibt sich eine Ausführung, bei der die der Strahlungsquelle abgewandte und dem Tragelement zuwandte Oberfläche mindestens eines Teiles der Reflektorflächen ein hohes IR-Emissionsvermögen aufweist und/oder in gutem Wärmeleitkontakt mit dem Tragelement steht derart, dass ein wesentlicher Teil auftreffender IR-Strahlungsanteile in das jeweilige Reflektorinnere abgeführt wird.

Im Interesse einer langen Lebensdauer der kostspieligen Strahler ist des weiteren bevorzugt, dass die oder jede Strahlungsquelle durch in das Gehäuse eingeblasene und/oder aus dem Gehäuse abgesaugte Kühlluft zwangsgekühlt ist. In Verbindung mit der weiter oben angesprochenen Strahlungsabsorber-Konstruktion mit Kühlluftkanal ist vorgesehen, dass der Kühlluftkanal des Strahlungsabsorbers Öffnungen zum Luftaustausch mit dem die Strahlungsquelle(n) umgebenden Raum aufweist.

Eine weitere Fortbildung der erwähnten Erfindungsgedanken sieht vor, dass die dem Substrat zugewandte Seite durch eine für die Bearbeitungsstrahlung durchlässige, insbesondere wellenlängenselektiv reflektierende und/oder absorbierende Schutzscheibe im wesentlichen verschlossen ist. Insbesondere hat hierbei die Schutzscheibe die Schutzscheibe einen niedrigen Reflexions- und Absorptionskoeffizienten im UV-Bereich und einen wesentlich höheren Reflexions- und/oder Absorptionskoeffizienten im IR-Bereich hat. Auch hier sind andere Arten von Wellenlängenselektivität ggf. von praktischer Bedeutung und (mit an sich bekannten Mitteln) realisierbar. Es ist aber speziell für sogenannte inertisierte Systeme auch der Einsatz einer nicht-selektiven Schutzscheibe möglich, die dann gleichzeitig zur Trennung zwischen Bestrahlungseinrichtung und Inertkammer dient.

Vorteile und Zweckmäßigkeiten der Erfindung ergeben sich im übrigen aus den abhängigen Ansprüchen sowie der nachfolgenden Beschreibung bevorzugter Ausführungsbeispiele anhand der Figuren. Von diesen zeigen:
- Fig. 1: eine perspektivische Darstellung einer Bestrahlungseinrichtung gemäß einer ersten Ausführungsform der Erfindung im geschlossenen Zustand (mit abgenommener vorderer Kopfplatte),
- Fig. 2: eine perspektivische Darstellung der Bestrahlungseinrichtung aus Fig. 1 im zu Wartungszwecken geöffneten Zustand, aus einem anderen Blickwinkel,
- Fig. 3: eine schematische Querschnittsdarstellung einer Bestrahlungseinrichtung gemäß einer zweiten Ausführungsform der Erfindung im Betriebszustand,
- Fig. 4: eine schematische Querschnittsdarstellung der Bestrahlungseinrichtung nach Fig. 3 im Abschalt-Zustand,
- Fig. 5: eine schematische Querschnittsdarstellung der Bestrahlungseinrichtung nach Fig. 3 im einseitig geöffneten Zustand zum Wechsel einer Strahlungsquelle,
- Fig. 6A und 6B: Prinzipskizzen (in perspektivischer Darstellung) einer bevorzugten Ausführung des steuerbaren Reflektors der Bestrahlungseinrichtung nach Fig. 1 oder Fig. 3,
- Fig. 7: eine schematische Querschnittsdarstellung einer Bestrahlungseinrichtung gemäß einer dritten Ausführungsform der Erfindung im Betriebszustand
- Fig. 8: eine schematische Querschnittsdarstellung der Bestrahlungseinrichtung nach Fig. 7 im Abschalt-Zustand und
- Fig. 9: eine schematische Querschnittsdarstellung der Bestrahlungseinrichtung nach Fig. 7 im einseitig geöffneten Zustand zum Wechsel einer Strahlungsquelle.

Fig. 1 und 2 zeigen eine UV-Bestrahlungseinrichtung 100 zum Einsatz in einer Druckmaschine zum Härten von Druckfarben in zwei perspektivischen Darstellungen, und zwar in Fig. 1 im Betriebszustand und in Fig. 2 in einer Wartungsstellung.

Wie in Fig. 1 gut zu erkennen, hat die Bestrahlungseinrichtung 100 ein Gehäuse 101 in der Grundform eines quadratischen Prismas mit abgeschrägten Ecken.

In dem im Betriebszustand oberen Bereich des Gehäuses 101 ist ein sich übe die gesamte Breite der Bestrahlungseinrichtung 100 erstreckender Kühlluftkanal 103 vorgesehen. Zur Unterseite hin wird die UV-Bestrahlungseinrichtung von einer UVdurchlässigen Schutzscheibe 105 begrenzt, die im wesentlichen die gesamte Unterseite des Gehäuses einnimmt. Wie in Fig. 2 zu erkennen ist, umfasst das Gehäuse 101 zwei klappbare Seitenwände 107 und 109, die sich ebenso wie die Schutzscheibe 105 über die gesamte Gehäuselänge erstrecken. Stirnseitig ist das Gehäuse 101 durch Kopfplatten 111 abgeschlossen, von denen jeweils nur die hintere dargestellt ist.

Als Strahlungsquellen hat die Bestrahlungseinrichtung 100 zwei typgleiche, langgestreckt röhrenförmige UV-Strahler 113, 115, die sich in Längsrichtung der Bestrahlungseinrichtung, parallel zu den Gehäusewandungen, erstrecken. Die UV-Strahler 113, 115 sind im Bereich der Kopfplatten 111 in geeigneter Weise gehaltert und kontaktiert, was jedoch in den Prinzipskizzen der Fig. 1 und 2 nicht dargestellt ist. Beiden UV-Strahlern 113, 115 sind jeweils formgleiche Hilfs- oder Primärreflektoren 117, 119 zugeordnet, die die Strahler zu deutlich mehr als 180° umfassen und deren den Strahlern zugewandte (nicht gesondert bezeichnete) Reflektoroberfläche im wesentlichen trogförmig ist.

Wie in Fig. 2 gut zu erkennen ist, sind die Hilfsreflektoren 117, 119 über eine im oberen Bereich des Gehäuses 111 liegende Drehachse in ähnlicher Weise abklappbar wie die Gehäuse-Seitenwände 107, 109, so dass der zugehörige UV-Strahler von der Gehäuseseite her frei zugänglich wird und leicht ausgetauscht werden kann. Oberhalb und unterhalb der jeweils zugeordneten Strahlungsquelle 113 bzw. 115 hat jeder der Hilfsreflektoren jeweils einen Kühlfluidkanal 117a, 117b bzw. 119a, 119b zum Hindurchleiten von Kühlwasser, mit dem durch die Strahlungsquellen 113, 115 in die Hilfsreflektoren eingetragene Wärme abgeleitet werden kann. Die Hilfsreflektoren 117, 119 sind in der dargestellten Ausführung als Aluminium-Strangpressprofil gebildet.

An der unteren Begrenzungswand des Kühlluftkanals 103 ist, in engem thermischen Kontakt mit dieser, ein weiteres Aluminium-Strangpressprofil 121 angebracht, welches ebenfalls zwei Kühlfluidkanäle 121a, 121b aufweist und dessen Funktion weiter unten erläutert wird. Während die Oberseite dieses Strangpressprofils 121, entsprechend der Form der unteren Begrenzung des Kühlluftkanals, plan ist, ist seine Unterseite im Querschnitt kreissegmentförmig konkav geformt.

Mittig zwischen den UV-Strahlern 113, 115 ist auf einer Drehachse 123 ein drehbarer Reflektor 125 in der Grundform eines gleichseitig dreieckigen Prismas mit konkav ausgeformten Seitenwänden vorgesehen. Dieser drehbare Reflektor 125 reflektiert in der in Fig. 1 gezeigten Stellung die direkt auftreffende ebenso wie die über die Hilfsreflektoren 117, 119 umgelenkte Strahlung der UV-Strahler 113, 115 zur Unterseite der Bestrahlungseinrichtung 100, mithin durch die Schutzscheibe 105 hindurch auf ein darunter befindliches (nicht dargestelltes) Werkstück bzw. Substrat. Wie in Fig. 1 zu erkennen ist, ist hierbei die Form der Hilfsreflektoren 117, 119 derart bestimmt, dass der drehbare Reflektor 125 sich zwischen diesen frei drehen kann und sie zugleich das direkte Auftreffen von Strahlung der Strahlungsquellen 113, 115 auf das Werkstück weitgehend unterbinden. Auch der drehbare Reflektor 125 ist ein Aluminium-Strangpressteil.

Eine ausgeprägte wellenlängenselektiv (Dichroismus) der Hilfsreflektoren und des drehbaren Reflektors kann - in an sich bekannter Weise - durch Beschichtung der reflektierenden Oberflächen oder Einfügen geeigneter dichroitischer Flächenelemente erreicht werden.

Die beschriebene Anordnung der UV-Strahler, Primär- bzw. Hilfsreflektoren und des steuerbaren Reflektors (in der Fig. 1 gezeigten Stellung) sichern, dass der Großteil der von den Strahlungsquellen 113, 115 neben der benötigten UV-Strahlung ausgesandten IR-Strahlung zunächst auf die gekühlten Oberflächen der Hilfsreflektoren fällt und dort absorbiert wird und abgeleitet werden kann. Durch eine interne (beispielsweise über eine hohle Drehachse 123 zu realisierende) Kühlung des drehbaren Reflektors 125 lässt sich auch die in diesen durch die IR-Strahlung eingetragene Wärme ableiten.

Insgesamt lässt sich durch diesen Aufbau erreichen, dass ein wesentlicher Teil der Wärmestrahlung vor dem Durchtritt der Bearbeitungsstrahlung durch die Schutzscheibe 105 entfernt ist und daher keine Schädigung des Substrates bzw. einer dort vorhandenen Beschichtung bewirken kann. Eine zusätzliche Filterung - allerdings auch verbunden mit einem Verlust an Bearbeitungsstrahlungsleistung - lässt sich durch eine selektiv reflektierende/absorbierende Ausführung der Schutzscheibe erreichen, bei der UV-Anteile weitestgehend durchgelassen, IR-Anteile (und ggf. auch sichtbare Anteile) aber zum Teil zum drehbaren Reflektor und den Hilfsreflektoren zurückreflektiert oder im Scheibenmaterial absorbiert werden.

Um die sich auch im Raum zwischen den UV-Strahlern und Reflektoren ansammelnde Wärme hinreichend abführen zu können, ist auch im unteren Teil des Gehäuses der Bestrahlungseinrichtung eine (nicht dargestellte) aktive Luftkühlung vorgesehen.

Ein wesentliches Merkmal der hier gezeigten Anordnung ist es, dass der drehbare Reflektor 125 nicht nur zur Umlenkung der Strahlung der Strahlungsquellen 113, 115 auf ein Substrat, sondern - in einer anderen Drehstellung - auch zum Fernhalten dieser Strahlung vom Substrat und zum Umlenken auf den Strahlungsabsorber 121 dient, von wo die Wärme schließlich über den Kühlluftkanal 103 abgeführt wird. Zur Erläuterung dieser Funktion wird auf die nachfolgende Beschreibung der Figuren 3 bis 5 verwiesen, die eine modifizierte Ausführungsform zeigen.

Diese Figuren 3 bis 5 zeigen in schematischen Querschnittsdarstellungen zum einen wiederum den Betriebszustand (Fig. 3) und den zu Wartungszwecken teilweise geöffneten Zustand (Fig. 5) dieser modifizierten UV-Bestrahlungseinrichtung 300. Zudem zeigen sie aber (in Fig. 4) einen Abschalt-Zustand, in dem die Strahlungsquellen mit verringerter Leistung betrieben werden, aber nicht vollständig abgeschaltet sind und in dem daher eine Beaufschlagung des Werkstücks mit der verbliebenen Strahlungsleistung verhindert werden soll.

Der grundsätzliche Aufbau der Bestrahlungseinrichtung 300 ähnelt demjenigen der Bestrahlungseinrichtung 100 nach Fig. 1 und 2, so dass allgemeine Hinweise aus der obigen Beschreibung hier nicht wiederholt werden. Im übrigen ist die Bezeichnung wesentlicher Vorrichtungsteile mit Bezugsziffern an diejenige bei der ersten Ausführungsform angepasst.

Während die Grundform und der Aufbau des Gehäuses 301 mit demjenigen bei der ersten Ausführungsform übereinstimmen, ist die untere Begrenzung des Kühlluftkanals 303 nicht plan, sondern konvex, und anstelle eines einstückigen Absorberelementes sind hier zwei Strahlungsabsorber 321 und 322 vorgesehen, die jeweils einen einzelnen Kühlfluidkanal 321a bzw. 322a aufweisen. Auch die Hilfsreflektoren sind hier zweiteilig ausgeführt und umfassen jeweils einen oberen und unteren Hilfsreflektor 317, 318 bzw. 319, 320 in Zuordnung zu den UV-Strahlern 323 und 325. Jeder der Hilfsreflektoren 317 bis 320 hat hier einen einzelnen Kühlfluidkanal 317a bis 320a.

In den Figuren 3 und 4 ist mit Pfeilen beispielartig der Strahlungsverlauf skizziert. Es wird erkennbar, dass in der Betriebsstellung nach Fig. 3 (also bei geöffnetem "Shutter") die Strahlung der Strahlungsquellen 323, 325 durch Ein- bzw. Mehrfachreflexion im wesentlichen zur Unterseite der Bestrahlungseinrichtung und durch die Schutzscheibe hindurchgelenkt wird, während in der in Fig. 4 gezeigten Abschalt-Stellung die Strahlung im wesentlichen zu den Absorberelementen 321, 322 gelenkt und von der Unterseite der Bestrahlungseinrichtung ferngehalten wird. Die in Fig. 5 gezeigte Wartungsposition entspricht im wesentlichen dem Zustand der rechten Gehäuse-Seitenwand der Bestrahlungseinrichtung gemäß der ersten Ausführungsform in Fig. 2. Es ist zu erkennen, dass die Hilfsreflektoren 319, 320 miteinander verbunden sind und gemeinsam nach oben von der zugehörigen Strahlungsquelle 325 weggeklappt werden können. Der von der Strahlungsquelle nach rechts weisende Pfeil symbolisiert einen Strahlungsquellen-Austausch.

Die zweiteilige Ausführung des Strahlungsabsorbers erleichtert bei diesem Ausführungsbeispiel eine integrierte Kühlluftführung innerhalb des gesamten Gehäuses der Bestrahlungseinrichtung, ggf. in Kombination des sogenannten Blasluft- und Saugluft-Prinzips, d.h. dem Bewirken des Luftaustausches durch Luftzufuhr unter Druck bzw. Luftabsaugung. In diesem Sinne wirkt der Abstandsbereich zwischen den Strahlungsabsorbern 321 und 322 als Kühlluft-Verbindungskanal 308. Im übrigen dienen seitliche Luftkanäle 304, 306 zur Durchleitung von Kühlluft an den Seitenwänden des Gehäuses 301 und somit zur zusätzlichen Wärmeabführung von den Hilfsreflektoren und direkt von den Strahlungsquellen.

In Fig. 5 ist nur ein Teil der Komponenten bzw. Bereiche der Bestrahlungseinrichtung 300 mit Bezugsziffern bezeichnet, und es sind zusätzlich zu Fig. 3 und 4 schematisch eine Kontakt-Halterung 316 des Strahlers 315 und im Inneren des drehbaren Reflektors 325 drei Kühlfluidkanäle 326 gezeigt.

Fig. 6A und 6B zeigen in Form von Prinzipskizzen als spezielle Ausgestaltung des weiter oben erläuterten drehbaren Reflektors einen segmentierten drehbaren Reflektor 25 auf einer Drehachse 23. Dieser Reflektor 25 hat drei in Längsrichtung aneinandergereihte Abschnitte 25.1, 25.2 und 25.3 mit gleicher Querschnittsgestalt, von denen das Mittelteil 25.2 getrennt vom vorderen und hinteren Teil 25.1 und 25.3 (die miteinander drehfest verbunden sind) drehbar ist.

Mit dieser Reflektorausführung lässt sich die weiter oben erwähnte "Formatabschaltung" realisieren: Wird für ein breites Werkstück eine Beaufschlagung mit Bearbeitungsstrahlung von der gesamten Länge der jeweiligen (hier nicht dargestellten) Strahlungsquellen gewünscht, werden sämtliche Teile des Reflektors 25 aus der in Fig. 6A skizzierten Abschalt-Stellung in die Betriebsstellung gedreht. Ist jedoch ein Werkstück (etwa ein Bedruckstoff) mit geringerer Breite ("kleinerem Format") zu bestrahlen, wird die drehfeste Verbindung zwischen Reflektorteilen gelöst und - wie in Fig. 6B dargestellt - nur das Mittelteil 25.2 in die Betriebsstellung gedreht. Aus den Randbereichen der Bestrahlungseinrichtung wird also keine Strahlung emittiert, weil das Vorder- und Hinterteil des drehbaren Reflektors 25 nach wie vor in der Abschalt-Stellung sind.

Fig. 7 bis 9 zeigen in an die Figuren 3 bis 5 angelehnter Darstellungsweise - Betriebsstellung, Abschalt-Stellung und Wartungsposition - im Querschnitt als weitere Ausführungsform eine UV-Bestrahlungseinrichtung 700. Auch hier lehnt sich die Bezeichnung mit Bezugsziffern an die Bezeichnung des ersten und zweiten Ausführungsbeispiels an, und es werden nachfolgend schwerpunktmäßig Abweichungen von den vorab beschriebenen Beispielen erläutert.

Zunächst ist festzuhalten, dass beim vorliegenden Ausführungsbeispiel keine Schutz- bzw. Trennscheibe eingezeichnet ist - eine solche ist aber auf der Unterseite der Bestrahlungseinrichtung einfügbar und wird dann durch Metallfedern dort gehalten. Eine weitere wesentliche Abweichung besteht darin, dass der Kühlluftkanal 703 an der Oberseite der Bestrahlungseinrichtung hier nicht über deren gesamte Breite reicht, sondern in das Gehäuseinnere eingebettet ist. Die seitlichen Kühlluftkanäle mit den Bezugsziffern 704 und 706 erstrecken sich also hier bis zur Oberseite der Bestrahlungseinrichtung. Eine weitere wesentliche Abweichung zeigt sich bei der Form des drehbaren Reflektors, die hier eher als V-Form anzusprechen ist. Aus dieser veränderten Form ergibt sich, dass der drehbare Reflektor 725 bei der Umsteuerung zwischen Betriebs- und Abschalt-Stellung um 180° gedreht werden muss, während bei den vorangehenden Ausführungsformen eine Drehung um 60° ausreichte. Dies stellt aber keinen praktisch relevanten Nachteil dar.

Eine hervorzuhebende Abweichung gegenüber den weiter oben beschriebenen Ausführungsformen stellt auch der veränderte Aufbau der Reflektoren aus jeweils einem stranggepressten oder -gegossenen Tragelement und einer eingefügten, anwendungsorientiert optimierten Reflexionsfläche dar. So hat der drehbare zentrale Reflektor 725 ein Tragelement 725.1 und eine auf dieses aufgesteckte, ebenfalls annähernd V-förmige Reflektorfläche 725.2. Ebenso haben die Hilfs-Reflektoren 717, 718, 719 und 720 jeweils ein Tragelement (siehe dazu weiter unten) und eine hierin eingefügte Reflektorfläche 717.2, 718.2, 719.2 bzw. 720.2.

Während die unteren Hilfs-Reflektoren 718 und 720 eigenständige Komponenten mit einem eigenen Tragelement 718.1 bzw. 720.1 sind, sind bei dieser Ausführung die oberen Hilfsreflektoren 717 und 719 im mittleren Bereich der Bestrahlungseinrichtung miteinander durch eine Brücke verbunden, welche zugleich die untere Begrenzung des Kühlluftkanals 703 bildet. Im Unterschied zu den vorbeschriebenen Ausführungsformen ist hier kein separates Strahlungsabsorberelement vorgesehen, sondern es wirken die mittleren Abschnitte der Hilfsreflektoren und die erwähnte (nicht gesondert bezeichnete) Brücke als Strahlungsabsorber. Aus diesem Grunde weisen diese Abschnitte auch keinen Reflektorbelag auf.

Zur Kühlung der Bestrahlungseinrichtung 700 ist anzumerken, dass der zentrale drehbare Reflektor 725 hier einen zentralen Kühlwasserkanal 725a hat und die Flüssigkeits-Innenkühlung der Hilfsreflektoren hierzu analog und wie bei der zweiten Ausführungsform gestaltet ist. Kühlluft kann über die seitlichen Kühlkanäle 704, 706 in das Gehäuse 701 gedrückt werden und streicht dann durch den Spalt zwischen den oberen und unteren Hilfs-Reflektoren und zwischen den UV-Strahlern 713, 715 und dem drehbaren Reflektor 725 wieder nach oben, um durch (nicht dargestellte) Öffnungen schließlich in den großvolumigen zentralen Kühlluftkanal 703 zu gelangen und über diesen schließlich im stark erwärmten Zustand die Bestrahlungseinheit zu verlassen. Ist auch bei diesem Ausführungsbeispiel die optionale Schutzscheibe eingesetzt, ist es sinnvoll, einen Teil des Kühlluftstroms aus den seitlichen Kanälen 704, 706 seitlich von den unteren Hilfs-Reflektoren 718, 720 auf die Innenseite der Schutzscheibe zu leiten, um auch diese zu kühlen.

Wie aus Fig. 9 (wo wieder eine Reihe von Bezugsziffern fortgelassen ist, die für die Erklärung der Funktion nicht erforderlich ist) ersichtlich ist, wird zum Austausch eines der UV-Strahler 713, 715 zunächst die benachbarte Seitenwand des Gehäuses 701 (in Fig. 9 die linke Seitenwand 707) hochgeklappt und anschließend der jeweilige untere Hilfs-Reflektor (in Fig. 9 der linke Hilfs-Reflektor 718) nach unten geschwenkt, so dass die zugehörige Strahlungsquelle hinreichend zugänglich wird.

Die Ausführung der Erfindung ist nicht auf die oben beschriebenen Beispiele und hervorgehobenen Aspekte beschränkt, sondern ebenso in einer Vielzahl von Abwandlungen möglich, die im Rahmen fachgemäßen Handelns liegen. Insbesondere sollen sämtliche technisch sinnvollen Kombinationen von Merkmalen der abhängigen Ansprüche sowie der einzelnen Ausführungsbeispiele als im Schutzbereich der Erfindung liegend angesehen werden.

## Patentansprüche

1. Bestrahlungseinrichtung zum technischen Einsatz, insbesondere UV-Vernetzungsvorrichtung einer Druckmaschine, Lackieranlage oder dergleichen, mit: mindestens einer Strahlungsquelle, die eine Bearbeitungsstrahlung aussendet,
mindestens einem der Strahlungsquelle zugeordneten steuerbaren und insbesondere wellenlängenselektiven Reflektor zum wahlweisen Lenken der Bearbeitungsstrahlung auf ein zu bearbeitendes Substrat oder von diesem weg, einer mit dem Reflektor wirkungsmäßig verbundenen Antriebseinrichtung und
einem zumindest die mindestens eine Strahlungsquelle und den mindestens einen Reflektor aufnehmenden Gehäuse,
**dadurch gekennzeichnet, dass**
mindestens eine erste und zweite Strahlungsquelle vorgesehen sind, zwischen denen der steuerbare Reflektor angeordnet ist und die separat betreibbar sind, und
der Reflektor derart geformt und gehaltert ist, dass er in einer ersten Stellung die Bearbeitungsstrahlung sämtlicher Strahlungsquellen zum Substrat hin und in einer zweiten Stellung die Bearbeitungsstrahlung sämtlicher Strahlungsquellen vom Substrat weg lenkt.

2. Bestrahlungseinrichtung nach Anspruch 1,
**dadurch gekennzeichnet, dass**
die Strahlungsquellen, der steuerbare Reflektor und das Gehäuse profilartig langgestreckt ausgebildet sind.

3. Bestrahlungseinrichtung nach Anspruch 1 oder 2,
**dadurch gekennzeichnet, dass**
genau zwei Strahlungsquellen gleichen Typs beidseits eines spiegelsymmetrisch ausgeführten steuerbaren Reflektors angeordnet sind.

4. Bestrahlungseinrichtung nach einem der vorangehenden Ansprüche,
**dadurch gekennzeichnet, dass**
der steuerbare Reflektor zwischen der ersten und zweiten Stellung drehbar ist und die Antriebseinrichtung einen, insbesondere elektromotorischen oder pneumatischen, Drehsteller aufweist.

5. Bestrahlungseinrichtung nach einem der Ansprüche 2 bis 4,
**dadurch gekennzeichnet, dass**
in dem Winkelbereich um die Strahlungsquellen, der nicht von Reflektorflächen des steuerbaren Reflektors eingenommen ist, je mindestens ein langgestreckter, insbesondere wellenselektiver Hilfsreflektor angeordnet ist, welcher Bearbeitungsstrahlung im wesentlichen zum steuerbaren Reflektor hin lenkt.

6. Bestrahlungseinrichtung nach Anspruch 5,
**dadurch gekennzeichnet, dass**
in den Raumbereichen oberhalb und unterhalb der ersten bzw. zweiten Strahlungsquelle je ein oberer und unterer Hilfsreflektor vorgesehen ist, die im Querschnitt insbesondere eine ungleichschenklige annähernde U-Form aufweisen.

7. Bestrahlungseinrichtung nach einem der Ansprüche 2 bis 6,
**dadurch gekennzeichnet, dass**
den Enden jeder Strahlungsquelle ein Endreflektorabschnitt zugeordnet ist.

8. Bestrahlungseinrichtung nach einem der vorangehenden Ansprüche,
**dadurch gekennzeichnet, dass**
der steuerbare Reflektor und/oder die Hilfsreflektoren und/oder die Endreflektorabschnitte jeweils mindestens einen Kühlmittelkanal zum Hindurchleiten eines Kühlfluids aufweisen.

9. Bestrahlungseinrichtung nach einem der vorangehenden Ansprüche,
**dadurch gekennzeichnet, dass**
der steuerbare Reflektor und/oder die Hilfsreflektoren und/oder die Endreflektorabschnitte eine gekrümmte Reflektorfläche aufweisen.

10. Bestrahlungseinrichtung nach einem der vorangehenden Ansprüche,
**dadurch gekennzeichnet, dass**
der steuerbare Reflektor ein Tragelement und mindestens eine in dieses lösbar eingefügte Reflektorfläche aufweist.

11. Bestrahlungseinrichtung nach Anspruch 10,
**dadurch gekennzeichnet, dass**
der oder jeder Strahlungsquelle ortsfest ein Hilfsreflektor zugeordnet ist, welcher ein Trageelement und mindestens eine in dieser lösbar eingefügte Reflektorfläche aufweist, die Bearbeitungsstrahlung im wesentlichen zum steuerbaren Reflektor hin lenkt.

12. Bestrahlungseinrichtung nach Anspruch 10 oder 11,
**dadurch gekennzeichnet, dass**
das oder jedes Tragelement als Strangpress- oder Stranggussprofil ausgebildet ist.

13. Bestrahlungseinrichtung nach einem der Ansprüche 10 bis 12,
**dadurch gekennzeichnet, dass**
das oder jedes Tragelement aus Aluminium oder einer Aluminiumlegierung besteht.

14. Bestrahlungseinrichtung nach einem der Ansprüche 10 bis 13,
**dadurch gekennzeichnet, dass**
die oder jede Reflektorfläche durch eine Rast- oder Schnappverbindung im Tragelement gehalten ist.

15. Bestrahlungseinrichtung nach einem der vorangehenden Ansprüche,
**dadurch gekennzeichnet, dass**
der steuerbare Reflektor in Längsrichtung unterteilt ist, wobei mindestens ein erstes und zweites Teil unabhängig voneinander bewegbar sind derart, dass im Betrieb der Vorrichtung wahlweise nur eines hiervon in der ersten, das andere aber in der zweiten Stillung ist.

16. Bestrahlungseinrichtung nach Anspruch 15,
**dadurch gekennzeichnet, dass**
zwischen dem ersten und zweiten Teil des steuerbaren Reflektors ein bewegungsrichtungsabhängig wirkender Mitnehmer vorgesehen ist, der das zweite Teil nur in einer Bewegungsrichtung mit dem ersten Teil mitnimmt, in einer anderen Bewegungsrichtung aber nicht mitnimmt.

17. Bestrahlungseinrichtung nach Anspruch 16,
**dadurch gekennzeichnet, dass**
das erste und zweite Teil auf einer gemeinsamen Achse drehbar sind und der Mitnehmer drehsinn-abhängig wirkt.

18. Bestrahlungseinrichtung nach Anspruch 15,
**dadurch gekennzeichnet, dass**
das erste und zweite Teil auf einer gemeinsamen Hohlwelle gelagert und über diese bzw. ein darin aufgenommenes separates Kraftübertragungselement getrennt antreibbar sind.

19. Bestrahlungseinrichtung nach einem der vorangehenden Ansprüche,
**dadurch gekennzeichnet, dass**
der oder jeder Strahlungsquelle mindestens ein, insbesondere zugleich ein Gehäuseteil bildender, in eine Wartungsstellung klapp- oder verschiebbarer Hilfsreflektor zugeordnet ist, derart, dass durch Abklappen oder Verschieben des Hilfsreflektors die jeweilige Strahlungsquelle zugänglich wird.

20. Bestrahlungseinrichtung nach Anspruch 19,
**dadurch gekennzeichnet, dass**
der Hilfsreflektor so gestaltet und gelagert ist, dass durch das Abklappen oder Verschieben desselben die Strahlungsquelle in zum Auswechseln derselben hinreichendem Maße zugänglich wird.

21. Bestrahlungseinrichtung nach Anspruch 19,
**dadurch gekennzeichnet, dass**
der oder jeder Strahlungsquelle zwei jeweils zugleich ein Gehäuseteil bildende, klapp- oder verschiebbare Hilfsreflektoren zugeordnet und diese derart gestaltet und gelagert sind, dass durch das Abklappen derselben die Strahlungsquelle in zum Auswechseln derselben hinreichendem Maße zugänglich wird.

22. Bestrahlungseinrichtung nach einem der Ansprüche 19 bis 21,
**dadurch gekennzeichnet, dass**
der oder jeder klapp- bzw. verschiebbare Hilfsreflektor durch eine Rast- bzw. Schnappverbindung an einem ortsfesten Gehäuseteil in Betriebsstellung gehalten ist.

23. Bestrahlungseinrichtung nach einem der vorangehenden Ansprüche,
**dadurch gekennzeichnet, dass**
in jener Abstrahlrichtung des steuerbaren Reflektors, in der die Bearbeitungsstrahlung vom Substrat weg gelenkt wird, ein aktiv gekühlter Strahlungsabsorber angeordnet ist.

24. Bestrahlungseinrichtung nach Anspruch 23,
**dadurch gekennzeichnet, dass**
der Strahlungsabsorber einen Kühlfluidkanal aufweist, dessen dem steuerbaren Reflektor zugewandte Oberfläche ein hohes Absorptionsvermögen für die Strahlung der Strahlungsquelle(n) aufweist.

25. Bestrahlungseinrichtung nach Anspruch 24,
**dadurch gekennzeichnet, dass**
der Kühlfluidkanal des Strahlungsabsorbers als Kühlluftkanal ausgeführt und dimensioniert ist.

26. Bestrahlungseinrichtung nach einem der vorangehenden Ansprüche,
**dadurch gekennzeichnet, dass**
die oder jede Strahlungsquelle durch in das Gehäuse eingeblasene und/oder aus dem Gehäuse abgesaugte Kühlluft zwangsgekühlt ist.

27. Bestrahlungseinrichtung nach Anspruch 25 und 26,
**dadurch gekennzeichnet, dass**
der Kühlluftkanal des Strahlungsabsorbers Öffnungen zum Luftaustausch mit dem die Strahlungsquelle(n) umgebenden Raum aufweist.

28. Bestrahlungseinrichtung nach einem der vorangehenden Ansprüche,
**dadurch gekennzeichnet, dass**
die oder jede Strahlungsquelle ein Mittel- oder Hochdruck-UV-Strahler ist.

29. Bestrahlungseinrichtung nach Anspruch 28,
**dadurch gekennzeichnet, dass**
der wellenlängenselektive steuerbare Reflektor und/oder Hilfsreflektor einen hohen Reflexionskoeffizienten im UV-Bereich und einen wesentlich niedrigeren Reflexionskoeffizienten im IR-Bereich hat.

30. Bestrahlungseinrichtung nach Anspruch 29 und einem der Ansprüche 10 bis 28,
**dadurch gekennzeichnet, dass**
die der Strahlungsquelle abgewandte und dem Tragelement zuwandte Oberfläche mindestens eines Teiles der Reflektorflächen ein hohes IR-Emissionsvermögen aufweist und/oder in gutem Wärmeleitkontakt mit dem Tragelement steht derart, dass ein wesentlicher Teil auftreffender IR-Strahlungsanteile in das jeweilige Reflektorinnere abgeführt wird.

31. Bestrahlungseinrichtung nach einem der vorangehenden Ansprüche,
**dadurch gekennzeichnet, dass**
die dem Substrat zugewandte Seite durch eine für die Bearbeitungsstrahlung durchlässige, insbesondere wellenlängenselektiv reflektierende und/oder absorbierende Schutzscheibe im wesentlichen verschlossen ist.

32. Bestrahlungseinrichtung nach Anspruch 31,
**dadurch gekennzeichnet, dass**
die Schutzscheibe einen niedrigen Reflexions- und Absorptionskoeffizienten im UV-Bereich und einen wesentlich höheren Reflexions- und/oder Absorptionskoeffizienten im IR-Bereich hat.

33. Verwendung einer Bestrahlungseinrichtung nach einem der vorangehenden Ansprüche zur Druckfarbentrocknung, insbesondere in einer Rollen- oder Bogenoffsetdruckmaschine.

34. Verwendung einer Bestrahlungseinrichtung nach einem der Ansprüche 1 bis 32 in einer Lack- oder Farbbeschichtungsanlage.

## Claims

1. Radiation apparatus for technical uses, in particular a UV cross-linking apparatus of a printing press, coating machine or similar, with:
at least one radiation source that emits a processing radiation,
at least one controllable and particularly wavelength-selective reflector which is assigned to the radiation source and is used for selectively directing the processing radiation onto a substrate that is to be processed or away from the substrate,
a driving mechanism which is effectively connected to the reflector
and
a housing that at least accommodates one radiation source and at least one reflector,
**characterised in that**
at least a first and a second radiation source are provided for, between which the controllable reflector is arranged and which are particularly capable of separate operation, and the reflector is shaped and held in such a way that, in a first position, it guides the processing radiation of all radiation sources towards the substrate and, in a second position, it guides the processing radiation away from the substrate.

2. Radiation apparatus according to Claim 1,
**characterised in that**
the radiation sources, the controllable reflector and the housing are stretched out in the form of a profile.

3. Radiation apparatus according to Claim or 2,
**characterised in that,**
precisely two radiation sources of the same type are arranged on both sides of a mirror-symmetrically realised controllable reflector.

4. Radiation apparatus according to one of the previous claims,
**characterised in that**
the controllable reflector is capable of rotating between the first and second positions and the drive unit comprises a single, particularly electrical motor or pneumatic rotary actuator.

5. Radiation apparatus according to one of the claims 2 to 4,
**characterised in that**
in the angle range around the radiation sources that is not taken up by reflector areas of the controllable reflector, at least one stretched-out, particularly wave-selective, auxiliary reflector each is arranged, which guides processing radiation towards the controllable reflector.

6. Radiation apparatus according to Claim 5,
**characterised in that**
in the space portions above and below the first and second radiation sources there is one top and bottom auxiliary reflector each which, in their cross-sections, comprise a non-isosceles approximate U-shape.

7. Radiation apparatus according to one of the claims 2 to 6,
**characterised in that**
an end reflector section is assigned to the respective ends of each radiation source.

8. Radiation apparatus according to one of the previous claims,
**characterised in that**
the controllable reflector and/or auxiliary reflectors and/or the end reflector sections each have at least one coolant duct to pass through a cooling fluid.

9. Radiation apparatus according to one of the previous claims,
**characterised in that**
the controllable reflector and/or the auxiliary reflectors and/or the end reflector sections comprise a curved reflector surface.

10. Radiation apparatus according to one of the preceeding claims,
**characterised in that**
the controllable reflector comprises a load-carrying element and at least a reflector surface inserted in it that can be removed.

11. Radiation apparatus according to Claim 10,
**characterised in that**
one stationary auxiliary reflector is associated to the one, or to each, radiation source and has at least one separably inserted reflector surface that essentially guides the processing radiation towards the controllable reflector.

12. Radiation apparatus according to Claim or 11,
**characterised in that**
the one, or each, load-carrying element consists of an extruded or continuously cast profile.

13. Radiation apparatus according to one of the claims 10 to
12, **characterised in that** the one, or each, load-carrying element consists of aluminium or an aluminium alloy.

14. Radiation apparatus according to one of the claims 10 to 13,
**characterised in that**
the one, or each, reflector surface is held by a latching or snap fastener in the load-carrying element.

15. Radiation apparatus according to one of the previous claims,
**characterised in that**
the controllable reflector is subdivided in the longitudinal direction, wherein at least one first and second part can be moved independently of one another in such a way that, during operation of the apparatus, optionally only one of them is in the first position, while the other is in the second position.

16. Radiation apparatus according to Claim 15,
**characterised in that**
between the first and second parts of the controllable reflector there is a driver acting independently of the direction of motion that drives the second part only in one direction of motion along with the first part, but does not drive it in the other direction of motion.

17. Radiation apparatus according to Claim 16,
**characterised in that**
the first and second parts are capable of rotating on a joint shaft and the driver acts depending on the direction of rotation.

18. Radiation apparatus according to Claim 15,
**characterised in that** the first and second parts are held on a joint hollow shaft and can be driven separately via the shaft or via a separate power transmission element.

19. Radiation apparatus according to one of the preceeding claims
**characterised in that**
the one, or each, radiation source is associated to at least one auxiliary reflector, which particularly simultaneously constitutes a housing part, and which is capable of tilting or movement so that the respective radiation source becomes accessible by tilting down or moving the auxiliary reflector.

20. Radiation apparatus according to Claim 19,
**characterised in that**
the auxiliary reflector is designed and held so that the radiation
source becomes accessible to an adequate extent by tilting it down or moving it.

21. Radiation apparatus according to Claim 19,
**characterised in that**
auxiliary reflectors are associated to the one, or each, radiation source, the reflectors constituting a housing part and being tiltable or moveable and being designed and held so that the radiation source becomes accessible to an adequate extent for its replacement by tilting them down or moving them.

22. Radiation apparatus according to one of the claims 19 to 21,
**characterised in that**
the one, or each, auxiliary reflector capable of tilting or moving is held by a latching or snap fastener on a stationary housing part in the operating position

23. Radiation apparatus according to one of the preceeding claims
**characterised in that** an actively cooled radiation absorber is arranged in each emission direction of the controllable reflector, in which the processing radiation is guided away from the substrate.

24. Radiation apparatus according to Claim 23,
**characterised in that**
the radiation absorber comprises a cooling fluid duct whose surface pointing towards the controllable reflector has a high absorption capacity for the radiation of the radiation source(s).

25. Radiation apparatus according to Claim 24,
**characterised in that**
the cooling fluid duct of the radiation absorber is realised and dimensioned as a cooling air duct.

26. Radiation apparatus according to one of the previous claims,
**characterised in that** the one, or each, radiation source is forcibly cooled by cooling air blown into or sucked out of the housing.

27. Radiation apparatus according to Claim or 26,
**characterised in that**
the cooling air duct of the radiation absorber has openings for an exchange of air with the area surrounding the radiation source(s).

28. Radiation apparatus according to one of the previous claims,
**characterised in that** the one, or each, radiation source is a medium or high-pressure UV radiation source.

29. Radiation apparatus according to Claim 28,
**characterised in that**
the wavelength selective controllable reflector and/or auxiliary reflector have a high reflection coefficient in the UV range and a substantially lower reflection coefficient in the IR range.

30. Radiation apparatus according to Claim 29 and one of the Claims 10 to 28,
**characterised in that**
the surface of at least a part of the reflector surfaces pointing away from the radiation source and the surface of a part of the reflector surfaces pointing towards the load-carrying element has a high IR emission capacity and/or is in good thermal conduction contact with the load-carrying element sin such a way that a substantial part of arriving IR radiationcomponents is dissipated into the respective reflector interior.

31. Radiation apparatus according to one of the previous claims,
**characterised in that**
the side pointing towards the substrate is essentially sealed by a protective disk that is permeable for the processing radiation, which is particularly wavelength-selectively reflecting and/or absorbing.

32. Radiation apparatus according to Claim 31,
**characterised in that**
the protective disk has a low reflection and absorption coefficient in the UV range and a substantially higher reflection and/or absorption coefficient in the IR range.

33. Use of a radiation apparatus according to one of the previous claims for drying printing ink, particularly in a rotary offset or sheet-fed offset press:

34. Use of a radiation apparatus according to one of the claims 1 to
32 in a painting or paint coating system.

## Revendications

1. Dispositif d'irradiation pour applications techniques, en particulier dispositif de réticulation par UV d'une machine d'imprimerie, installation de vernissage ou similaire, comportant :
au moins une source de rayonnement qui émet un rayonnement de traitement,
au moins un réflecteur manoeuvrable affecté à la source de rayonnement et en particulier sélectif en longueur d'onde, permettant au choix d'orienter le rayonnement de traitement sur un substrat à traiter ou de l'écarter de celui-ci,
un dispositif d'entraînement relié fonctionnellement au réflecteur et un boîtier logeant au moins l'au moins une source de rayonnement et l'au moins un réflecteur,
**caractérisé en ce que**
au moins une première et une deuxième source de rayonnement sont prévues, entre lesquelles le réflecteur manoeuvrable est disposé et qui sont exploitables séparément, et
le réflecteur est formé et maintenu de façon à orienter le rayonnement de traitement de toutes les sources de rayonnement vers le substrat dans une première position et à écarter le rayonnement de traitement de toutes les sources de rayonnement du substrat dans une deuxième position.

2. Dispositif d'irradiation selon la revendication 1,
**caractérisé en ce que**
les sources de rayonnement, le réflecteur manoeuvrable et le boîtier présentent une forme allongée de type profilé.

3. Dispositif d'irradiation selon la revendication 1 ou 2,
**caractérisé en ce que**
exactement deux sources de rayonnement de même type sont disposées des deux côtés d'un réflecteur manoeuvrable exécuté selon une symétrie spéculaire.

4. Dispositif d'irradiation selon l'une des revendications précédentes,
**caractérisé en ce que**
le réflecteur manoeuvrable est rotatif entre la première et la deuxième position et le dispositif d'entraînement présente un actionneur rotatif, en particulier électromoteur ou pneumatique.

5. Dispositif d'irradiation selon l'une des revendications 2 à 4,
**caractérisé en ce que**
dans la zone angulaire située autour des sources de rayonnement et qui n'est pas prise par des surfaces réfléchissantes du réflecteur manoeuvrable est disposé respectivement au moins un réflecteur auxiliaire de forme allongée, en particulier sélectif en onde, lequel oriente sensiblement le rayonnement de traitement vers le réflecteur manoeuvrable.

6. Dispositif d'irradiation selon la revendication 5,
**caractérisé en ce que**
dans les zones spatiales situées au-dessus et en-dessous de la première ou bien de la deuxième source de rayonnement sont prévus respectivement un réflecteur auxiliaire supérieur et inférieur qui présentent en coupe en particulier une forme en U approximative à ailes inégales.

7. Dispositif d'irradiation selon l'une des revendications 2 à 6,
**caractérisé en ce que**
une section terminale de réflecteur est affectée aux extrémités de chaque source de rayonnement.

8. Dispositif d'irradiation selon l'une des revendications précédentes,
**caractérisé en ce que**
le réflecteur manoeuvrable et/ou les réflecteurs auxiliaires et/ou les sections terminales de réflecteur présentent respectivement au moins un canal d'agent de refroidissement destiné à faire passer un fluide de refroidissement.

9. Dispositif d'irradiation selon l'une des revendications précédentes,
**caractérisé e n ce que**
le réflecteur manoeuvrable et/ou les réflecteurs auxiliaires et/ou les sections terminales de réflecteur présentent une surface de réflecteur incurvée.

10. Dispositif d'irradiation selon l'une des revendications précédentes,
**caractérisé en ce que**
le réflecteur manoeuvrable présente un élément porteur et au moins une surface de réflecteur insérée dans celui-ci de manière amovible.

11. Dispositif d'irradiation selon la revendication 10,
**caractérisé en ce que**
un réflecteur auxiliaire est affecté de manière inamovible à la ou à chaque source de rayonnement, lequel présente un élément porteur et au moins une surface de réflecteur insérée dans celui-ci de manière amovible et orientant sensiblement le rayonnement de traitement vers le réflecteur manoeuvrable.

12. Dispositif d'irradiation selon la revendication 10 ou 11,
**caractérisé en ce que**
le ou chaque élément porteur est constitué comme profilé extrudé ou filé.

13. Dispositif d'irradiation selon l'une des revendications 10 à 12,
**caractérisé en ce que**
le ou chaque élément porteur est composé d'aluminium ou d'un alliage d'aluminium.

14. Dispositif d'irradiation selon l'une des revendications 10 à 13,
**caractérisé en ce que**
la ou chaque surface de réflecteur est maintenue dans l'élément porteur par une liaison à encliquetage ou à déclic.

15. Dispositif d'irradiation selon l'une des revendications précédentes,
**caractérisé en ce que**
le réflecteur manoeuvrable est subdivisé en sens longitudinal, au moins une première et une deuxième partie étant mobiles indépendamment l'une de l'autre de telle façon que, pendant le fonctionnement du dispositif, une seule d'entre elles au choix soit dans la première position tandis que l'autre est dans la deuxième position.

16. Dispositif d'irradiation selon la revendication 15,
**caractérisé en ce que**
un entraîneur agissant en fonction du sens de mouvement et qui entraîne la deuxième partie avec la première partie seulement dans un sens de mouvement mais pas dans un autre sens de mouvement, est prévu entre la première et la deuxième partie du réflecteur manoeuvrable.

17. Dispositif d'irradiation selon la revendication 16,
**caractérisé en ce que**
la première et la deuxième partie sont rotatives autour d'un axe commun et l'entraîneur agit en fonction du sens de rotation.

18. Dispositif d'irradiation selon la revendication 15,
**caractérisé en ce que**
la première et la deuxième partie sont logées sur un arbre creux commun et peuvent être entraînées séparément via celui-ci ou via un élément de transmission distinct logé dans celui-ci.

19. Dispositif d'irradiation selon l'une des revendications précédentes,
**caractérisé en ce que**
au moins un réflecteur auxiliaire rabattable ou translatable dans une position d'entretien et en particulier formant à la fois un élément de boîtier, est affecté à la ou à chaque source de rayonnement de telle façon que la source de rayonnement respective soit accessible par rabattage ou translation du réflecteur auxiliaire.

20. Dispositif d'irradiation selon la revendication 19,
**caractérisé en ce que**
le réflecteur auxiliaire est configuré et logé de telle façon que, par le rabattage ou la translation de celui-ci, la source de rayonnement soit accessible
dans une mesure suffisante au remplacement de cette dernière.

21. Dispositif d'irradiation selon la revendication 19,
**caractérisé en ce que**
deux réflecteurs auxiliaires rabattables ou translatables et formant chacun à la fois un élément de boîtier, sont affectés à la ou à chaque source de rayonnement et ceux-ci sont configurés et logés de telle sorte que, par le rabattage de ceux-ci, la source de rayonnement soit accessible dans une mesure suffisante au remplacement de cette dernière.

22. Dispositif d'irradiation selon l'une des revendications 19 à 21,
**caractérisé en ce que**
le ou chaque réflecteur auxiliaire rabattable ou translatable est maintenu en position de fonctionnement sur un élément de boîtier fixe par une liaison à encliquetage ou à déclic.

23. Dispositif d'irradiation selon l'une des revendications précédentes,
**caractérisé en ce que**
un absorbeur de rayonnement à refroidissement actif est disposé dans ce sens de rayonnement du réflecteur manoeuvrable dans lequel le rayonnement de traitement est écarté du substrat.

24. Dispositif d'irradiation selon la revendication 23,
**caractérisé en ce que**
l'absorbeur de rayonnement présente un canal de fluide de refroidissement dont la surface tournée vers le réflecteur manoeuvrable présente un grand pouvoir d'absorption pour le rayonnement de la (des) source(s) de rayonnement.

25. Dispositif d'irradiation selon la revendication 24,
**caractérisé en ce que**
le canal de fluide de refroidissement de l'absorbeur de rayonnement est exécuté et dimensionné comme canal d'air de refroidissement.

26. Dispositif d'irradiation selon l'une des revendications précédentes,
**caractérisé en ce que**
la ou chaque source de rayonnement est refroidie de manière forcée par de l'air de refroidissement insufflé dans le boîtier et/ou aspiré du boîtier.

27. Dispositif d'irradiation selon les revendications 25 et 26,
**caractérisé en ce que**
le canal d'air de refroidissement de l'absorbeur de rayonnement présente des orifices pour l'échange d'air avec l'espace entourant la (les) source(s) de rayonnement.

28. Dispositif d'irradiation selon l'une des revendications précédentes,
**caractérisé en ce que**
la ou chaque source de rayonnement est un émetteur d'UV à moyenne ou haute pression.

29. Dispositif d'irradiation selon la revendication 28,
**caractérisé en ce que**
le réflecteur manoeuvrable et/ou le réflecteur auxiliaire sélectif en longueur d'onde a un coefficient de réflexion élevé dans la plage des UV et un coefficient de réflexion sensiblement plus faible dans la plage des IR.

30. Dispositif d'irradiation selon la revendication 29 et l'une des revendications 10 à 28,
**caractérisé en ce que**
la surface d'au moins une partie des surfaces de réflecteur qui est opposée à la source de rayonnement et orientée vers l'élément porteur présente un haut pouvoir d'émission d'IR et/ou se trouve en bon contact thermoconducteur avec l'élément porteur de telle façon qu'une partie essentielle de composantes de rayonnement IR incidentes soit dissipée vers l'intérieur de réflecteur respectif.

31. Dispositif d'irradiation selon l'une des revendications précédentes,
**caractérisé en ce que**
le côté tourné vers le substrat est sensiblement fermé par une vitre de protection perméable au rayonnement de traitement, et en particulier réfléchissante et/ou absorbante de façon sélective en longueur d'onde.

32. Dispositif d'irradiation selon la revendication 31,
**caractérisé en ce que**
la vitre de protection a un faible coefficient de réflexion et d'absorption dans la plage des UV et un coefficient de réflexion et/ou d'absorption sensiblement plus élevé dans la plage des IR.

33. Utilisation d'un dispositif d'irradiation selon l'une des revendications précédentes pour le séchage d'encres d'imprimerie, en particulier dans une machine d'imprimerie rotative à bobines ou offset à feuilles.

34. Utilisation d'un dispositif d'irradiation selon l'une des revendications 1 à 32 dans une installation de revêtement de vernis ou de peinture.
